# EUROPÄISCHE PATENTSCHRIFT

(11) **EP 3 524 766 B1**
(45) Veröffentlichungstag und Bekanntmachung des Hinweises auf die Patenterteilung: **27.01.2021**
(21) Anmeldenummer: 18155917.0
(22) Anmeldetag: 09.02.2018
(51) Int. Cl.: E06B 9/17, E06B 9/323

(54) **BEFESTIGUNGSVORRICHTUNG FÜR EINE STORE**
MOUNTING DEVICE FOR A BLIND
DISPOSITIF DE FIXATION D'UN STORE

(43) Veröffentlichungstag der Anmeldung: 14.08.2019
(73) Patentinhaber: SCHENKER STOREN AG, 5012 Schönenwerd (CH)
(72) Erfinder: GUGGER, Christian, 5012 Schönenwerd (CH)
(74) Vertreter: Schaad, Balass, Menzl & Partner AG

(56) Entgegenhaltungen:
- DE-U1- 20 307 491
- US-A1- 2008 121 768
- US-A1- 2011 308 748
- US-B1- 7 367 536

## Beschreibung

Die Erfindung betrifft eine Befestigungsvorrichtung zur körperschallentkoppelten Befestigung einer Store gemäss dem Oberbegriff des Anspruchs 1.

Als Körperschall werden mechanische Schwingungen bezeichnet, die sich in festen Materialien ausbreiten. In Gebäuden können etwa Erschütterungen durch Vibration vom Ursprungsort durch das Mauerwerk weitergeleitet werden. Eine Quelle von Körperschall in Gebäuden sind oftmals haustechnische Anlagen, deren Motorantriebe Lauf- und Schaltgeräusche aussenden, die über das Mauerwerk im gesamten Haus verteilt und entsprechend zu störenden Geräuschpegeln führen können.

Bei der Befestigung von insbesondere schweren Storenkästen treten ein Grossteil der von der Store in die Wand zu übertragenden Kräfte in der Regel als Druckkräfte auf. Durch die im Stand der Technik üblichen harten Auflageflächen zwischen den kraftschlüssig gekoppelten Bereichen von Storen und Wand werden Schallbrücken zwischen Store und Wand begünstigt, was zu einer starken Geräuschbelästigung führen kann.

Die EP-B-1 617 037 offenbart eine Befestigungslösung für eine Store, bei welcher das Storengehäuse inkl. zugehörigen Storenbauteilen mittels eines Rahmenbügels an der Decke oder mittels Trägern an der Wand befestigt ist. Der Rahmenbügel umfasst einen Bügelsteg, von welchem zwei elastisch auslenkbare Bügelarme mit Haltehaken abstehen, die dazu bestimmt sind, Endkanten des Storengehäuse zu umgreifen. Am Bügelsteg ist eine Blattfeder angeordnet, welches zwischen Storengehäuse und Bügelsteg derart wirkt, dass die Endkanten des Storenbauteils in die besagten Haltehaken gedrückt sind. Die Befestigungslösung umfasst allerdings keine ausreichend schalldämmende oder schallentkoppelnde Elemente, wodurch Körperschall von der Store auf die Decke oder Wand übertragen werden kann.

Das deutsche Gebrauchsmuster Nr. 203 07 491 U1 offenbart einen Montageträger für Jalousien sowie eine entsprechende Jalousie. Die Jalousie ist dabei an einem Haltebügel befestigt, welcher über einen oder mehrere Gummipuffer auf einem Träger abgestützt ist. Eine Spannschraube durchgreift den jeweiligen Gummipuffer, um Träger, Gummipuffer und Haltebügel starr zu verbinden und um den Gummipuffer vorzuspannen bzw. zu komprimieren. Durch die Verwendung der Spannschraube kann allerdings Körperschall von der Jalousie auf den Träger und somit auf das Gebäude übertragen werden.

Die Aufgabe der vorliegenden Erfindung besteht insofern darin, eine Befestigungsvorrichtung zur Befestigung einer Store an einem Gebäudeteil bereitzustellen, welche vielfältige Montagemöglichkeiten für die Store bietet und bei welcher eine Körperschallübertragung von der Store auf den Gebäudeteil verhindert oder zumindest auf ein Minimum reduziert wird.

Diese Aufgabe wird durch die Befestigungsvorrichtung mit den Merkmalen des Anspruchs 1 sowie durch das System gemäss des Anspruchs 15 gelöst. Bevorzugte Ausführungsformen der Erfindung sind in den abhängigen Ansprüchen definiert.

Konkret wird eine Befestigungsvorrichtung vorgeschlagen, welche eine schallgedämmte bzw. schallentkoppelte Befestigung einer Store an einem Gebäudeteil erlaubt. Der Begriff "Store" bezeichnet im Sinne der vorliegenden Anmeldung eine Beschattungsvorrichtung, etwa eine Lamellenstore, eine Stoffstore (oftmals auch "Markise" genannt) oder einen Rollladen. Die Store umfasst dabei in der Regel einen Behang, welcher im Falle einer Stoffstore oder eines Rollladens auf eine Wickelwelle aufwickelbar bzw. von dieser abwickelbar ist. Im Falle einer Lamellenstore sind die Lamellen in der Regel mit Zugmitteln, z.B. Seilen oder Bändern, verbunden, die zum Ausfahren bzw. Raffen der Store von einer Welle ab- bzw. auf diese aufwickelbar sind. Die Befestigungsvorrichtung der vorliegenden Erfindung dient somit der schallentkoppelten bzw. zumindest schallgedämmten Befestigung einer Store - inkl. Behang und Wickelwelle sowie gegebenenfalls vorhandener weiterer Storenbauteile, wie Storengehäuse (oftmals auch "Kasten" genannt") und/oder Antriebsmitteln für das Ein- und Ausfahren der Store - an einem im Innern oder aussenseitig eines Gebäudes befindlichen Gebäudeteils.

Die Befestigungsvorrichtung umfasst erfindungsgemäss einen Träger, welcher dazu bestimmt ist, direkt oder indirekt an einem Gebäudeteil befestigt zu werden, und einen zumindest bereichsweise unterhalb des Trägers angeordneten Haltebügel. Der Haltebügel ist dazu bestimmt, direkt oder über ein Storengehäuse, mit einer Store verbunden zu sein und besagte Store zu tragen. Der Haltebügel stützt sich ausserdem auf mindestens einem elastischen, axial federnden (komprimierbaren) Dämmelement ab, wobei letzteres zwischen dem Träger und dem Haltebügel angeordnet ist. Das Dämmelement übt eine axiale Stützkraft in Richtung zum Träger hin, durch die der Haltebügel bei nicht montierter Store - direkt oder über ein Zwischenelement - unter einer Vorspannkraft am Träger gehalten ist, und die Vorspannkraft kleiner ist als eine vom Haltebügel inkl. daran montierter Store ausgeübte Gewichtskraft.

Mit anderen Worten: Bei nicht am Haltebügel montierter Store, d.h. im "nicht (gewichts-)belasteten Zustand" des Haltebügels, ist die entgegen der Stützkraft des Dämmelements auf den Haltebügel wirkende Kraft (welche im Wesentlichen der Gewichtskraft des Haltebügels entspricht) kleiner als die Stützkraft, so dass der Haltebügel unter einer Vorspannkraft - entweder direkt oder indirekt über ein zwischen Träger und Haltebügel angeordnetes Zwischenelement - am Träger in Anlage gehalten ist. Dank der Vorspannkraft werden die Elemente der Befestigungsvorrichtung (mindestens bestehend aus Träger, Dämmelement, Haltebügel und gegebenenfalls Zwischenelement) zusammengehalten und bilden eine stabile und dennoch flexible Einheit, was ihre Handhabung, insbesondere ihren Transport und Montage, deutlich erleichtert.

Ist zwischen dem Träger und dem Haltebügel ein Zwischenelement vorhanden, so ist dieses vorzugsweise elastisch (d.h. axial komprimierbar) und bevorzugt flächig bzw. plattenförmig ausgebildet. Vorzugsweise ist es ohne zusätzliche Befestigungsmittel aufgrund der Vorspannung in seiner Position klemmend gehalten. Alternativ kann es auch an der dem Haltebügel zugewandten Seite des Trägers befestigt, z.B. angeklebt, sein. Dank des Zwischenelements liegt der Haltebügel auch bei nicht montierter Store (also im nicht-gewichtbelasteten Zustand) nicht direkt am Träger an, sondern ist aufgrund der Vorspannkraft an der dem Haltebügel zugewandten Seite des Zwischenelements mit diesem in Anlage gehalten. Die Vorspannkraft bewirkt dabei zumindest bei nicht am Haltebügel montierter Store in der Regel eine axiale Kompression des elastischen Zwischenelements.

Im montierten Zustand der Store trägt der Haltebügel das Gewicht der am Haltebügel befestigten Store inkl. eines gegebenenfalls vorhandenen Storengehäuses und weiterer Storenbauteile (wie Wickelwelle, Antrieb, Zugmittel, etc.).

Diese Last zieht den Haltebügel in Richtung entgegen der Vorspannkraft vom Träger weg (in der Regel nach unten). Erfindungsgemäss ist in diesem "(gewichts-)belasteten Zustand" des Haltebügels die entgegen der Stützkraft des Dämmelements auf den Haltebügel wirkende Kraft grösser als die Vorspannkraft. Dies hat den Effekt, dass besagte Vorspannkraft im montierten Zustand der Store aufgrund der vom Haltebügel gehaltenen Last überwunden und dadurch der Abstand zwischen Haltebügel und Träger vergrössert wird.

Wenn kein oder zumindest kein elastisches Zwischenelement zwischen Träger und Haltebügel vorhanden ist, bewirkt die Überwindung der Vorspannkraft ein automatisches Abheben des Haltebügels vom Träger. Ist hingegen ein elastisches Zwischenelement vorhanden, so kommt es im montierten Zustand der Store zu einem Abheben des Haltebügels vom Zwischenelement, sofern der Abstand grösser ist als die Dicke des Zwischenelements im dekomprimierten Zustand. Es ist insofern auch möglich, dass der Haltebügel auch nach Überwinden der Vorspannkraft noch mit einem (zumindest teilweise dekomprimierten) Zwischenelement in Kontakt ist.

In jedem Fall wird durch das Abheben des Haltebügels vom Träger bzw. aufgrund der Abstandvergrösserung zwischen Träger und Haltebügel eine Körperschallentkopplung bzw. Körperschalldämmung zwischen Store und Gebäudeteil erreicht. Dies gewährleistet, dass im montierten Zustand zwischen der Store und dem Gebäudeteil keine Schallbrücken bestehen, so dass durch die Benutzung der Store bedingte Geräuschemissionen auf ein Minimum reduziert werden können.

Eine Zwischenschaltung eines elastischen Zwischenelements hat den zusätzlichen Vorteil, dass der Haltebügel - wie oben erwähnt - höchstens indirekt über das Zwischenelement mit dem Träger in Kontakt kommt und so auch im nicht belasteten Zustand körperschalltechnisch von diesem entkoppelt ist.

Gemäß der Erfindung ist der Haltebügel auf mindestens zwei elastischen Dämmelementen abgestützt, wobei vorzugsweise auf beiden Seiten des Haltebügels jeweils ein Dämmelement angeordnet ist. Dadurch kann eine besonders stabile Abstützung des Haltebügels erreicht werden.

Der Haltebügel ist C- oder U- förmig ausgebildet und umfasst eine Halteplatte sowie zwei von der Halteplatte abragende Haltearme. Die Haltearme ragen bevorzugt im Wesentlichen rechtwinklig von der Halteplatte ab und dienen dem Halten der Store bzw. eines Storenbauteils (z.B. ein Storengehäuse), wobei dies vorzugsweise mittels Haltehaken erfolgt, welche die Store, bzw. das Storenbauteil untergreifen. So lässt sich die Store sehr einfach am Haltebügel montieren.

In einer bevorzugten Ausführungsform ist der Haltebügel ähnlich ausgebildet, wie er in der EP-B-1617037 beschrieben ist. Bei dieser Ausführungsform weist der Haltebügel eine zu einem U-Profil gebogene Halteplatte auf (analog zum Bügelstegs gemäss EP-B-1617037), in welcher mittig eine Durchgangsbohrung vorhanden ist. An den beiden Enden der Halteplatte ist jeweils ein elastisch auslenkbarer Bügelarm integral angeformt, der rechtwinklig von der Halteplatte und in Richtung der Öffnung der U-profilförmigen Halteplatte absteht. An den freien Endbereichen der zwei Bügelarme ist jeweils ein Haltehaken angeformt. Die Haltehaken sind dazu bestimmt, die Gehäuseendkanten eines Storengehäuses formschlüssig zu untergreifen und das Gehäuse so zu tragen.

Das Gehäuse wird bei der Montage von unten zwischen die zwei Bügelarme in Richtung Halteplatte bewegt, bis die Haltehaken das Gehäuse unterseitig untergreifen und dadurch am Haltebügel fixieren. Bei Verwendung eines solchen Haltebügels gestaltet sich die Montage des Storengehäuses (inkl. Store) somit besonders einfach.

Unabhängig von der Grundform des Haltebügels weist jeder Haltearm bevorzugt eine Haltelasche auf, welche auf einem zugehörigen Dämmelement aufliegt und bevorzugt in Richtung vom anderen Haltearm weg vom zugehörigen Haltearm abragt. Mit anderen Worten, die Haltelaschen ragen bevorzugt in entgegengesetzter Richtung nach aussen (weg vom Zentrum des Haltebügels) vom zugehörigen Haltearm ab.

Die Montage der Befestigungsvorrichtung am Gebäude kann erfindungsgemäss mittels des Trägers erfolgen, welcher ein- oder mehrteilig ausgebildet sein kann. Hierbei kann der Träger entweder direkt an einem Gebäudeteil montiert werden oder indirekt, etwa über separate Befestigungsbügel oder über an einer Fassadenlaibung befestigte Führungsschienen, mit einem horizontalen oder vertikalen Gebäudeteil verbunden sein.

Gemäß der Erfindung ist der Träger als U- oder C-förmiger Trägerbügel ausgebildet und umfasst eine Trägerplatte sowie zwei von der Trägerplatte abragende, bevorzugt elastisch auslenkbare, Trägerarme. Dabei ist jedem Trägerarm ein Dämmelement zugeordnet und an diesem gehalten. Der Begriff "gehalten" verlangt allerdings nicht zwingend ein Vorhandensein von Haltemitteln; bevorzugt ist das Dämmelement zwischen einem Teil des Trägers und dem zugehörigen Trägerarm eingeklemmt; jedoch ohne Einsatz von zusätzlichen Befestigungsmitteln (wie Schrauben, Kleber, Klemmen etc.). Das jeweilige Dämmelement kann beispielsweise auf dem zugehörigen Trägerarm abgestützt sein, indem jeder Trägerarm an seinem freien Ende eine Zunge aufweist, welche ein jeweiliges Dämmelement untergreift und bevorzugt in Richtung zum anderen Trägerarm sowie vorzugsweise wenigstens annähernd parallel zur Trägerplatte vom zugehörigen Trägerarm abragt. Die Zungen ragen also bevorzugt in entgegengesetzter Richtung nach Innen vom jeweiligen Trägerarm ab.

In Kombination der obigen bevorzugten Merkmale umfasst die Befestigungsvorrichtung bevorzugt zwei Dämmelemente, welche jeweils auf einer Zunge eines zugehörigen Trägerarms abgestützt sind und auf welchen sich jeweils eine Lasche eines zugehörigen Haltearms abstützt. Bei montierter Store wirkt die Gewichtskraft von Haltebügel und Store über die Laschen auf die Dämmelemente ein und komprimiert diese, so dass sie sicher zwischen jeweiliger Zunge und Lasche festgeklemmt sind. Eine zusätzliche Fixierung der Dämmelemente durch zusätzliche Befestigungsmittel, etwa mittels Schrauben oder durch Kleben, ist nicht notwendig. So werden nicht nur Material und Montagezeit eingespart, sondern es ermöglicht auch ein einfaches Auswechseln der Dämmelemente bei Beschädigung oder Abnutzung.

Das Dämmelement ist bzw. die Dämmelemente sind weiter vorzugsweise so geformt, dass es/sie zum einen stabil auf dem Träger - etwa auf der Zunge des zugehörigen Trägerarms - abgestützt ist/sind und zum anderen sich der Haltebügel - etwa über die Lasche des zugehörigen Haltearms - stabil auf dem zugehörigen Dämmelement abstützt.

Besonders bevorzugt ist das Dämmelement bzw. jedes Dämmelement als Vollkörper, d.h. ohne durchgehenden Hohlraum, ausgebildet. Ferner weist jedes Dämmelement vorzugsweise jeweils zwei Aussparungen auf, um die Zunge des zugehörigen Trägerarms einerseits und die Lasche des zugehörigen Haltearms andererseits aufzunehmen. Konkret können die Dämmelemente hierfür beispielsweise eine H-förmige Kontur aufweisen. Damit ist gemeint, dass das Dämmelement in Draufsicht einen H-förmigen Umriss aufweist.

Anstelle eines H-förmigen Körpers sind aber ohne Weiteres auch andere Formen, z.B. zylindrische, quaderförmige oder sphärische Formen, denkbar. Für eine möglichst stabile Abstützung und gleichmässige Kräfteverteilung ist das Dämmelement bevorzugt einteilig ausgebildet.

Das elastische Dämmelement, bzw. jedes Dämmelement weist bevorzugt einen Körper aus einem elastomeren Material auf, wobei das elastomere Material bevorzugt einen Kunststoff oder Kork, vorzugsweise ein Kautschukmaterial, besonders bevorzugt enthaltend oder bestehend aus Polyurethan, umfasst. Ein speziell bevorzugtes elastomeres Material ist Sylomer® (eingetragenes Markenzeichen). In Bezug auf die Federeigenschaften kann der Shore-Härtegrad des elastomeren Materials je nach Gewicht der vom Haltebügel zu tragenden Store gewählt werden.

Im Hinblick auf eine mögliche gebäudeaussenseitige Montage der Store ist das elastomere Material bevorzugt witterungs- und UV-beständig. Eine Temperaturbeständigkeit im Bereich von -10°C bis 40°C ist besonders vorteilhaft. Das oben genannte Sylomer®-Material (eingetragenes Markenzeichen) erfüllt diese Anforderungen und ist daher besonders gut geeignet.

Anstelle eines Körpers aus einem elastomeren Material kann das elastische Dämmelement alternativ auch eine Metalldruckfeder, bevorzugt aus Federstahl, umfassen. Die Verwendung einer Metalldruckfeder hat gegenüber einem Elastomerkörper den Vorteil, dass sie eine besonders hohe Beständigkeit, etwa gegenüber UV-Einstrahlung und Temperaturschwankungen, aufweist.

Falls ein Zwischenelement vorhanden ist, besteht dieses bevorzugt aus dem gleichen oder einem ähnlichen Material wie das Dämmelement.

Der Träger weist in der Regel mindestens eine Durchgangsbohrung auf, welche der Aufnahme eines Befestigungselements, z.B. einer Befestigungsschraube, dient. Für eine Befestigung an einem horizontalen Gebäudeteil, beispielsweise einem Fenster- oder Türsturz, ist die Durchgangsbohrung bevorzugt in der Trägerplatte ausgebildet. Beispielsweise weist die Trägerplatte eine zentrale Durchgangsbohrung und gegebenenfalls im Bereich ihrer Ecken oder Endkanten weitere Bohrungen auf, um den Träger mittels mehrerer Befestigungsschrauben am Gebäudeteil zu befestigen.

Anstatt an einem horizontalen Gebäudeteil ist es auch denkbar, dass die Store an einem vertikalen Gebäudeteil, beispielsweise einer Hauswand, befestigt wird. In diesem Fall kann der Träger durch Verschrauben eines Trägerarms oder einer die Trägerarme verbindenden Rückwand am vertikalen Gebäudeteil befestigt werden.

Die Durchgangsbohrung kann zusätzlich mit einem und bevorzugt mit einem schalldämmenden Material, vorzugsweise enthaltend oder bestehend aus Nitril-, Silikon-, Polyurethan-, Acrylat-, Polychloropren- und/oder FluorKautschuk, ausgekleidet sein. In der Regel ist dies nicht notwendig, da dank der Dämmelemente eine gute Körperschalldämmung zwischen Store und Träger erreicht wird.

Um eine ausreichende Stabilität zu gewährleisten, ist der Träger bevorzugt aus Metall, vorzugweise Aluminium oder rostfreiem bzw. verzinktem Stahl, oder aus einem stabilen Kunststoff hergestellt. Selbiges gilt für den Trägerbügel.

Wie weiter oben erwähnt, wird die Store vom Haltebügel getragen. Hierfür kann der Haltebügel entweder direkt mit der Store - etwa mit einer Wickelwelle der Store - verbunden sein, oder ein Storengehäuse tragen, in welchem die Store gehalten ist. Das Gewicht der Store ist dabei von ihrer Grösse und ihrer Art (z.B. Store mit Seilführung oder Store mit Führungsschienen) abhängig. Für grössere Storen werden oftmals mehr als ein Haltebügel, z.B. 2, 3 oder 4 Haltebügel, verwendet. Gegebenenfalls kommt pro Haltebügel ein separater Befestigungsbügel zum Einsatz (siehe Fig. 5). Bei mehreren Haltebügeln werden entsprechend mehrere Befestigungsbügel verwendet. Auch durch die Wahl des Dämmelements, etwa durch die Wahl eines elastomeren Materials mit einer bestimmten Shore-Härte, können die Federeigenschaften der Befestigungsvorrichtung dem Gewicht der zu tragenden Store entsprechend angepasst werden.

Die bei normalen Wetterbedingungen (d.h. ohne Windbeaufschlagung) auf einen Haltebügel wirkende Last (d.h. die Gewichtskraft von Haltebügel inkl. Store) beträgt vorzugsweise maximal 500 N, bevorzugter maximal 300 N. Erfindungsgemäss wird vom Dämmelement - oder Dämmelementpaar - eine Stützkraft ausgeübt, welche der Last entgegen wirkt und betragsmässig kleiner ist als die Last. Beträgt auf einen Haltebügel wirkende Last beispielsweise 300 N, so müsste die vom zugehörigen Dämmelement bzw. Dämmelementpaar ausgeübte Stützkraft weniger als 300 N betragen. (Bei einem dem Haltebügel zugeordneten Dämmelementpaar würde damit jedes Dämmelement eine Stützkraft von weniger als 150 N ausüben.)

Bevorzugt beträgt die vom Dämmelement (bei nur einem Dämmelement pro Haltebügel) oder dem Dämmelementpaar gemeinsam ausgeübte Stützkraft weniger als 450 N, vorzugweise weniger als 250 N, besonders bevorzugt ca. 20 bis 150 N.

Wie eingangs erwähnt, wird der Haltebügel im nicht-belasteten Zustand durch die vom Dämmelement bzw. vom Dämmelementpaar ausgeübte Stützkraft unter Vorspannung am Träger in Anlage gehalten. Die Vorspannkraft ist bevorzugt ausreichend gross, um die Komponenten der Befestigungsvorrichtung bei nicht am Haltebügel montierter Store (bzw. im nicht-belasteten Zustand des Haltebügels) miteinander in Anlage zu halten. Dadurch können die Komponenten als eine Einheit transportiert und montiert werden.

Gegebenenfalls können zusätzliche Zugelemente vorgesehen sein, welche eine entgegen der Vorspannkraft gerichtete Kraft auf das Dämmelement, bzw. das Dämmelementpaar, ausüben. Beispielsweise kann die Store eine Endschiene (im Falle von Stoffstoren oft auch als Fallstab bezeichnet) aufweisen, die mit einer Seilspannung zwischen zwei Führungsschienen oder entlang einer Seil- oder Stangenführung geführt ist, um den Behang unter Spannung zu halten. Dem Fachmann sind solche Lösungen als schienen-, seil- oder stangengeführte Storen bekannt.

Die vorliegende Erfindung betrifft neben der oben beschriebenen Befestigungsvorrichtung ferner ein System umfassend mindestens eine solche Befestigungsvorrichtung sowie eine Store, wobei es sich bei der Store bevorzugt um eine Lamellenstore, eine Stoffstore oder einen Rollladen handelt.

Das erfindungsgemässe System erlaubt eine besonders einfache Montage der Store am Installationsort: Die Befestigungsvorrichtung umfassend die oben beschriebenen Komponenten von Haltebügel, Träger und Dämmelement (sowie gegebenenfalls Zwischenelement) kann vormontiert und als Einheit zugeliefert werden. Es ist dann lediglich noch erforderlich, den Träger am gewünschten Montageort zu befestigen und die Store - entweder direkt oder indirekt über ein Storengehäuse - am Haltebügel zu fixieren. (Dies gilt natürlich auch im Falle einer Montage mittels mehrerer Befestigungsvorrichtungen.)

Bei einer indirekten Befestigung der Store am Haltebügel via Storengehäuse, also im Falle einer "Kastenstore", ist das Gehäuse bevorzugt mit dem Haltebügel durch Verrasten befestigbar. Wie weiter oben im Zusammenhang mit dem Haltebügel ausgeführt, kann dies beispielsweise dadurch erreicht werden, indem der Haltebügel ähnlich wie in der EP-B-1617037 ausgestaltet ist und zwei elastisch federnde Bügelarme aufweist, die im montierten Zustand das Gehäuse der Store formschlüssig untergreifen.

Alternativ kann der Haltebügel auch als Teil des Gehäuses, etwa als Seitenwand oder Teil einer Seitenwand des Gehäuses, ausgebildet sein.

Heutzutage werden Storen vorwiegend mittels eines Elektroantriebs betrieben. Die Store umfasst daher bevorzugt einen Elektroantrieb, welcher im Falle einer Kastenstore in der Regel im Gehäuse angeordnet ist, bzw. im Falle von kastenlosen Storen (also Storen ohne Gehäuse) in der Wickelwelle untergebracht sein kann. Da Elektroantriebe im Betrieb relativ starke Lärmemissionen verursachen können, ist bei solchen eine schallentkoppelte Montage besonders wichtig, um eine Körperschallübertragung bzw. Übertragung der Betriebsgeräusche an den den Elektroantrieb tragenden Gebäudeteil zu vermeiden. Bei Kastenstoren sind im Gehäuse neben dem Antrieb in der Regel weitere Storenbauteile, wie etwa eine Antriebsmechanik mit einer Wickelwelle zum Aufwickeln von Storenbändern, angeordnet.

Unabhängig davon, ob der Haltebügel direkt z.B. mit dem Antrieb oder der Wickelwelle der Store verbunden ist oder ein Storengehäuse mit darin angeordneter Store trägt (und gegebenenfalls selber Teil des Gehäuses ist), bleibt die der Erfindung zugrunde liegende Idee, nämlich die Bereitstellung einer schallgedämmten bzw. schallentkoppelten Befestigungsvorrichtung für eine Store, bei welcher ein die Store oder ein Storengehäuse inkl. darin gelagerte Store tragender Haltebügel über mindestens ein elastisches, axial federndes Dämmelement an einem Träger abgestützt ist, dieselbe.

Im Folgenden wird die Erfindung anhand einiger in den Figuren dargestellten Ausführungsbeispielen näher erläutert. Wenn alternative Ausführungsformen sich nur in einzelnen Merkmalen unterscheiden, wurden für die gleichbleibenden Merkmale jeweils dieselben Bezugszeichen verwendet. Es zeigen jeweils rein schematisch:
- Fig. 1: in perspektivischer Explosions-Ansicht eine Ausführungsform einer Befestigungsvorrichtung der vorliegenden Erfindung ohne montierte Store, umfassend einen Haltebügel, einen Träger in Form eines Trägerbügels sowie zwei elastische Dämmelemente, welche jeweils als Elastomerkörper ausgebildet sind;
- Fig. 2: in perspektivischer Ansicht die Befestigungsvorrichtung aus Fig. 1 inklusive einer nicht montierten Seilführung für eine Store;
- Fig. 3: in perspektivischer Ansicht ein System umfassend die in Fig. 1 und 2 gezeigte Befestigungsvorrichtung im montierten Zustand mit einem Storenkasten sowie der zugehörigen Seilführung einer Lamellenstore.
- Fig. 4: in Frontalansicht das in Fig. 3 dargestellte System umfassend die in Fig. 1 bis 3 dargestellte Befestigungsvorrichtung im montierten Zustand sowie eine Lamellenstore, die mittels der Befestigungsvorrichtung an einem horizontalen Gebäudeteil befestigt ist;
- Fig. 5: in perspektivischer Ansicht eine erste alternative Ausführungsform des in Fig. 3 und 4 gezeigten Systems, bei welcher anstelle einer Seilführung die Store mittels fester Führungsschiene geführt und mittels eines Befestigungsbügels an einem vertikalen Gebäudeteil befestigbar ist.
- Fig. 6: in Frontalansicht das in Fig. 5 dargestellte System, wobei die Befestigungsvorrichtung ohne zusätzlichen Befestigungsbügel an einem horizontalen Gebäudeteil befestigt ist und eine Lamellenstore inkl. Storenkasten, Antrieb und Lamellen trägt;
- Fig. 7: in perspektivischer Explosions-Ansicht eine zweite alternative Ausführungsform einer erfindungsgemässen Befestigungsvorrichtung, bei welcher der Träger eine sich trichterförmig verjüngende Rückwand umfasst, an welche eine Schienenführung anschliesst;
- Fig. 8: in perspektivischer Ansicht ein System umfassend die in Fig. 7 gezeigte Befestigungsvorrichtung sowie einen Teil eines Storenkastens; und
- Fig. 9: in Frontalansicht das in Fig. 8 gezeigte System, wobei die Befestigungsvorrichtung indirekt über eine Führungsschiene der Store an einem vertikalen Gebäudeteil befestigt ist und eine Lamellenstore inkl. Storenkasten, Antrieb und Lamellen trägt.

Die in den Figuren dargestellten Ausführungsformen einer erfindungsgemässen Befestigungsvorrichtung 10 umfasst einen Träger, welcher in der gezeigten Ausführungsform als U-förmiger Trägerbügel 12 ausgebildet ist und dazu bestimmt ist an einem horizontalen oder vertikalen Gebäudeteil (für ein horizontales Gebäudeteil 14 siehe etwa Fig. 4), insbesondere an einem Fenster- oder Türsturz, befestigt zu werden. Der Trägerbügel 12 umfasst eine Trägerplatte 16 sowie zwei von der Trägerplatte abragende Trägerarme 17, 18. An die Längskanten der Trägerplatte 16 schliessen eine vorderseitige bzw. rückseitige Blendleiste 19 an. Ferner weist er eine Durchgangsbohrung 21 auf, welche der Aufnahme von nicht gezeigten Befestigungsschrauben dient, die für die Befestigung des Trägerbügels 12 in entsprechende Bohrungen im Gebäudeteil eingeführt werden (nicht gezeigt).

Die Befestigungsvorrichtung 10 umfasst weiter zwei elastische, axial federnde Dämmelemente 20, welche in der gezeigten Ausführungsform jeweils einen einteiligen Vollkörper, insbesondere einen Elastomerkörper mit einer H-förmigen Kontur umfassen. Dabei ist jedem Trägerarm 17, 18 ein Dämmelement 20 zugeordnet und auf diesem abgestützt, indem jeder Trägerarm 17, 18 an seinem freien Ende eine Zunge 22 aufweist. Die Zungen 22 ragen jeweils wenigstens annähernd parallel zur Trägerplatte 16 vom zugehörigen Trägerarm 17, 18 in Richtung zum anderen Trägerarm 17, 18 hin ab und untergreifen das dem jeweiligen Trägerarm 17, 18 zugeordnete Dämmelement 20.

Als weiteres Element der Befestigungsvorrichtung 10 ist unterhalb des Trägerbügels 12 ein Haltebügel 28 angeordnet, welcher dazu bestimmt ist, ein Gehäuse 30 (Fig. 3 bis 6, sowie Fig. 8 und 9) oder ein Gehäuseteil einer Store zu halten und so die Store zu tragen. Der Haltebügel 28 weist eine aus Blech gestanzte und zu einem U-Profil gebogene Halteplatte 32 auf, in welcher mittig eine Durchgangsbohrung 33 vorhanden ist (Fig. 1 und 7). An den beiden Enden der Halteplatte 32 ist jeweils ein elastisch auslenkbarer Haltearm 34, 35 integral angeformt, wobei die Haltearme 34, 35 jeweils rechtwinklig von der Halteplatte 32 und in Richtung der Öffnung des U-profilförmigen Haltebügels 28 abstehen. Jeder Haltearm 34, 35 weist eine dem anderen Haltearm 35, 34 zugewandte Haltefläche 29 auf, welche im montierten Zustand der Store am Storengehäuse 30 anliegt (Fig. 3 bis 6 sowie 7 und 8). Die freien Endbereiche der zwei Haltearme 34, 35 sind jeweils zu einem in Richtung des anderen Haltearms und dann in Richtung der Halteplatte 32 gerichteten Haltehaken 36 ausgeformt. Die Haltehaken 36 sind dazu bestimmt, die Gehäuseendkanten 37 des Storengehäuses 30 formschlüssig zu untergreifen, wie dies in Fig. 3 bis 6 gezeigt ist. Zwei untenseitig vom Haltebügel 28 abstehende Federbügel 24 (Fig. 2) drücken das Gehäuse 30 nach unten (weg von der Halteplatte 32) in die Haltehaken 36. Das Gehäuse 30 kann so am Haltebügel 28 verrastet werden. Ein ähnlicher Haltebügel ist im europäischen Patent Nr. 1 617 037 im Detail beschrieben.

Alternativ oder zusätzlich zur Befestigung mittels Einrasten des Storengehäuses 30 in den Haltebügel 28 kann das Gehäuse 30 auch anderweitig am Haltebügel 28 befestigt werden. Beispielsweise können die Haltearme 34, 35 im Bereich der jeweiligen Haltefläche 29 Löcher 38 aufweisen (Fig. 1), um die Haltearme 34, 35 am Gehäuse 30 festzuschrauben.

An jedem Haltearm 34, 35 ist ferner eine Haltelasche 39 angeformt, welche in Richtung vom anderen Haltearm 35, 34 weg vom zugehörigen Haltearm 34, 35 abragt und auf einem zugeordneten Dämmelement 20 aufliegt. Mit anderen Worten, die Haltelaschen 39 ragen bevorzugt in entgegengesetzter Richtung nach aussen (weg vom Zentrum des Haltebügels 28) vom zugehörigen Haltearm 34, 35 ab. Der Haltebügel 28 (inkl. daran gehaltener Store; siehe Fig. 4, 6 und 9) ist über durch seine Haltelaschen 39 auf den beiden Dämmelementen 20 elastisch federnd abgestützt. Die Stützkraft der beiden Dämmelemente 20 drückt den Haltebügel 28 mit einer gewissen Vorspannkraft in Richtung der Trägerplatte 16.

Wie aus Fig. 1 und 5 ersichtlich, ist zwischen dem Trägerbügel 12 und dem Haltebügel 28 ein Zwischenelement 40 angeordnet, das aus einem elastischen Material, insbesondere aus Sylodyn®, gefertigt ist. Besagtes Zwischenelement 40 ist vorzugsweise lediglich durch die Vorspannkraft in Position gehalten. Es kann aber optional auch an der dem Haltebügel 28 zugewandten Seite des Trägerbügels 12 befestigt sein, beispielsweise durch Verkleben.

Aus dem Gewicht des Haltebügels 28 - sowie der im montierten Zustand vom Haltebügel 28 getragenen Storenbauteile - resultiert eine Last, die der Stützkraft der beiden Dämmelemente 20 entgegenwirkt und die Dämmelemente 20 in Richtung nach unten (also zur zugehörigen Zunge 22 des Trägerarms 17, 18) komprimiert. Im unbelasteten Zustand, d.h. bei nicht montierter bzw. nicht am Haltebügel 28 befestigter Store ist die Last kleiner als die Stützkraft, so dass der Haltebügel 28 unter Vorspannung indirekt über das komprimierte elastische Zwischenelement 40 an der Trägerplatte 16 gehalten ist.

Im montierten Zustand der Store (Fig. 4, 6 und 9) wird besagte Vorspannkraft aufgrund der vom Storengehäuse 30 und der Store auf den Haltebügel 28 ausgeübten Last überwunden und der Haltebügel 28 wird somit entgegen der Vorspannkraft von der Trägerplatte 16 weg, d.h. axial nach unten gezogen, was in einer Abstandvergrösserung zwischen Trägerplatte 16 und Haltebügel 28 resultiert. Durch die Abstandvergrösserung zwischen Haltebügel 28 und Trägerplatte 16 wird das Zwischenelement 40 dekomprimiert, was eine komplette Körperschallentkopplung zwischen Store und Träger - und somit auch zwischen Store und Gebäudeteil 14 gewährleistet. Der Haltebügel 28 inkl. Store ist somit im montierten Zustand schallentkoppelt am Träger 12 gehalten und dank der schalldämmenden Eigenschaften der Dämmelemente (und gegebenenfalls des Zwischenelements) sind auch im vorgespannten Zustand keine Schallbrücken vorhanden, über welche Körperschall von der Store bzw. vom Storenantrieb 42 auf das Gebäude übertragen werden könnte. Je nach Stützkraft der Dämmelemente 20 und der Grösse der Last kann es auch zu einem Abheben des Haltebügels 28 vom dekomprimierten Zwischenelement 40 kommen, wobei dies für eine Körperschallentkopplung nicht notwendig ist.

Je nach Anforderung und Gegebenheit werden pro Storengehäuse 30 zwei oder mehr Befestigungsvorrichtungen 10 verwendet.

Fig. 4, 6 und 9 zeigen drei verschiedene Ausführungsformen eines erfindungsgemässen Systems im montierten Zustand, d.h. in welchem ein Storengehäuse 30 inkl. darin befindlichen Storenbauteilen (etwa eine Antriebsmechanik, mit einer Welle zum Aufwickeln von Storenbändern und ein Elektroantrieb 42) sowie eine Vielzahl von Lamellen 44 inkl. einer Endschiene 46, am Haltebügel 28 befestigt ist. Die Lamellen 44 bestehen z.B. aus Leichtmetallblech und besitzen eine wellenförmige Profilierung mit nach innen gebogenen (gebördelten) Längsrändern. Das Storengehäuse 30 ist aus Stahl gefertigt und weist auf einer Seite eine Öffnung 48 auf, welche im montierten Zustand gegen unten gerichtet ist (Fig. 3, 5 und 8) .

In den Fig. 3 und 4 ist ein System mit einer seilgeführten Lamellenstore gezeigt. "Seilgeführt" bedeutet in diesem Zusammenhang, dass die Lamellen 44 entlang mindestens eines Führungsseils 50, z.B. einem Polyamid-ummantelten Spiralseil aus Edelstahl, vertikal verschiebbar geführt sind. Das Führungsseil ist kastenseitig an einer Kopfleiste 51 befestigt und durch Öffnungen in den Lamellen geführt. Wie aus Fig. 2 bis 4 gut ersichtlich, kann die Kopfleiste 51 schraublos durch Einhaken in die Gehäuseendkanten 37 am Gehäuse 30 befestigt werden (Fig. 3 und 4). Das Ausfahren und Hochziehen der Store erfolgt dabei mittels der üblichen Zugbänder (nicht sichtbar), die mithilfe eines Antriebs 42 auf eine Wickelwelle 52 (Fig. 4, 6 und 9) aufwickelbar bzw. von dieser abwickelbar sind. Bei den gezeigten Ausführungsformen handelt es sich um einen Elektroantrieb, allerdings wären manuell betriebene Antriebsvarianten ebenso denkbar.

Fig. 5 bis 9 zeigen Befestigungsvorrichtungen bzw. Systeme mit einer schienengeführten Lamellenstore. Solche schienengeführten Storen sind dem Fachmann wohlbekannt und umfassen in der Regel zwei C- oder U-förmige Führungsschienen 54, die ein- oder mehrteilig ausgebildet und parallel zueinander beidseits des Lamellenbehangs (oder des Markisentuchs bei einer Stoffstore) angeordnet sind. Die übereinander angeordneten Lamellen 44 greifen mit an ihren freien Enden befestigten Führungszapfen 45 in das Profil der Führungsschienen 54 ein (Fig. 6 und 9) und sind so über die gesamte Ein- bzw. Ausfahrlänge der Store beidseitig geführt. Die seitlichen Führungsschienen 54 sind jeweils an einem nicht sichtbaren vertikalen Gebäudeteil, z.B. einer Fassadenlaibung, angebracht.

Bei den in Fig. 5 und 6 gezeigten Varianten sind die Führungsschienen 54 als separate Einheiten montiert und nicht mit dem Storengehäuse 30 verbunden.

Bei der in Fig. 5 dargestellten Ausführungsform ist das Storengehäuse 30 mit dem integrierten Storenantrieb 42 über die Befestigungsvorrichtung an einem nicht gezeigten vertikalen Gebäudeteil befestigt. Zu diesem Zweck kommt ein zusätzlicher L-förmiger Befestigungsbügel 55 zum Einsatz, dessen horizontaler Schenkel mit dem Träger 12 fest verbunden wird und dessen vertikaler Schenkel 56 an einem vertikalen Gebäudeteil montiert werden kann. Sind mehrere Befestigungsvorrichtungen vorhanden, so werden entsprechend auch mehrere Befestigungsbügel 55 benötigt. Bei den in Fig. 4 und 6 gezeigten Lösungen erfolgt die Befestigung des Trägers 12, 12' hingegen direkt an einem horizontalen Gebäudeteil 14, so dass auf einen zusätzlichen Befestigungsbügel verzichtet werden kann.

Im Gegensatz zu den in Fig. 5 und 6 gezeigten Systemen sind die Führungsschienen 54 bei den in Fig. 7 bis 9 dargestellten Varianten jeweils mit dem Trägerbügel 12' verbunden. Konkret weist der Trägerbügel 12' der Befestigungsvorrichtung 10' eine sich nach unten trichterförmig verjüngende Rückwand 57 auf, welche am freien Ende über zwei Verbindungsleisten 58 mit einer jeweiligen Führungsschiene 54 zur seitlichen Führung der Lamellen 44 verbunden ist (es ist jeweils nur eine Führungsschiene gezeigt). Der Trägerbügel 12' weist ebenfalls zwei Tragarme 17', 18' auf, welche jeweils von der Trägerplatte 16' rechtwinklig nach unten abragen und zumindest bereichsweise über die Rückwand 57 miteinander verbunden sind. Bei dieser Ausführungsform ist der Trägerbügel 12' somit von einer der an einer Fassadenlaibung montierten Führungsschienen 54 getragen. Bei grösseren Storen, etwa bei Storen mit einer Breite von mehr als 2.5 m, kann die Store zusätzlich mittels eines zusätzlichen Befestigungsbügels an einem horizontalen Gebäudeteil befestigt werden (nicht gezeigt). Ansonsten ist die Befestigungsvorrichtung 10' bei dieser Ausführungsform direkt mit der zugehörigen Führungsschiene 54 verbunden bzw. auf diese aufgesetzt und die Store somit lediglich über die Führungsschienen mit dem Gebäude, etwa der Fassadenlaibung des Gebäudes, verbunden.

## Patentansprüche

1. Befestigungsvorrichtung (10, 10') für eine Store,
mit einem Träger (12), welcher dazu bestimmt ist, direkt oder indirekt an einem Gebäudeteil befestigt zu werden, wobei der Träger als U- oder C-förmiger Trägerbügel (12) ausgebildet ist und eine Trägerplatte (16) sowie zwei von der Trägerplatte (16) abragende Trägerarme (17, 18) umfasst,
und einem zumindest bereichsweise unterhalb des Trägers (12) angeordneten Haltebügel (28),
wobei der Haltebügel (28) dazu bestimmt ist, direkt oder über ein Storengehäuse (30), mit einer Store verbunden zu sein und diese zu tragen,
wobei sich der Haltebügel (28) auf mindestens zwei elastischen, axial federnden Dämmelementen (20) abstützt und das jeweilige Dämmelement (20) zwischen dem Träger (12) und dem Haltebügel (28) angeordnet ist,
wobei das jeweilige Dämmelement (20) eine axiale Stützkraft in Richtung zum Träger (12) hin ausübt, wobei der Haltebügel (28) durch die axiale Stützkraft des jeweiligen Dämmelements (20) bei nicht montierter Store - direkt oder über ein Zwischenelement (40) - unter einer Vorspannkraft am Träger (12) gehalten ist, und die Vorspannkraft kleiner ist als eine vom Haltebügel (28) inklusive daran montierter Store ausgeübte Gewichtskraft,
**dadurch gekennzeichnet, dass** das jeweilige Dämmelement (20) am zugehörigen Trägerarm (17/18), ohne Einsatz von zusätzlichen Befestigungsmitteln, gehalten ist.

2. Befestigungsvorrichtung nach Anspruch 1, **dadurch gekennzeichnet, dass** auf beiden Seiten des Haltebügels (28) jeweils ein Dämmelement (20) angeordnet ist.

3. Befestigungsvorrichtung nach Anspruch 1 oder 2, **dadurch gekennzeichnet, dass** der Haltebügel (28) C- oder U-förmig ausgebildet ist und eine Halteplatte (32) sowie zwei von der Halteplatte (32) abragende Haltearme (34, 35) umfasst, wobei die Haltearme (34, 35) dazu bestimmt sind die Store oder ein Storenbauteil zu halten, vorzugsweise mittels das Storenbauteil untergreifenden Haltehaken (36).

4. Befestigungsvorrichtung nach Anspruch 2 und 3, **dadurch gekennzeichnet, dass** jeder Haltearm (34, 35) eine Haltelasche (39) aufweist, welche auf einem zugehörigen Dämmelement (20) aufliegt und bevorzugt in Richtung vom anderen Haltearm (35, 34) weg vom zugehörigen Haltearm (34, 35) abragt.

5. Befestigungsvorrichtung nach Anspruch 1, **dadurch gekennzeichnet, dass** die Trägerarme (17, 18) elastisch auslenkbar sind.

6. Befestigungsvorrichtung nach Anspruch 1 und 4, **dadurch gekennzeichnet, dass** jeder Trägerarm (17, 18) an seinem freien Ende eine Zunge (22) aufweist, welche ein jeweiliges Dämmelement (20) untergreift und bevorzugt in Richtung zum anderen Trägerarm (18, 17) sowie vorzugsweise wenigstens annähernd parallel zur Trägerplatte (16) vom zugehörigen Trägerarm (17, 18) abragt.

7. Befestigungsvorrichtung nach Anspruch 6, **dadurch gekennzeichnet, dass** die Dämmelemente (20) zwischen der Zunge (22) des zugehörigen Trägerarms (17, 18) und der Lasche (39) des zugehörigen Haltearms (34, 35) klemmend gehalten sind.

8. Befestigungsvorrichtung nach Anspruch 6 oder 7, **dadurch gekennzeichnet, dass** die Verbindung zwischen einem jeweiligen Dämmelement (20) und der zugehörigen Zunge (22) und/oder der zugehörigen Lasche (39) ohne Einsatz von zusätzlichen Befestigungsmitteln realisiert ist.

9. Befestigungsvorrichtung nach einem der Ansprüche 6 bis 8, **dadurch gekennzeichnet, dass** jedes Dämmelement (20) zwei Aussparungen aufweist, um die Zunge (22) des zugehörigen Trägerarms (17, 18) einerseits und die Lasche (39) des zugehörigen Haltearms (34, 35) andererseits aufzunehmen.

10. Befestigungsvorrichtung nach einem der Ansprüche 1 bis 9, **dadurch gekennzeichnet, dass** jedes elastische Dämmelement (20) als Vollkörper ausgebildet ist und vorzugsweise eine H-förmige Kontur aufweist.

11. Befestigungsvorrichtung nach einem der Ansprüche 1 bis 10, **dadurch gekennzeichnet, dass** der Haltebügel (28) bei nicht montierter Store über ein Zwischenelement (40) unter der Vorspannkraft am Träger (12) gehalten ist und das Zwischenelement (40) aus einem elastisch verformbaren und/oder schalldämmenden Material, bevorzugt aus Kunststoff oder Kork, besonders bevorzugt aus einem Kautschukmaterial, insbesondere enthaltend oder bestehend aus Polyurethan, gefertigt ist.

12. Befestigungsvorrichtung nach einem der Ansprüche 1 bis 11, **dadurch gekennzeichnet, dass** jedes elastische Dämmelement (20) aus einem elastomeren Material, bevorzugt aus Kunststoff oder Kork, vorzugsweise einem Kautschukmaterial, besonders bevorzugt enthaltend oder bestehend aus Polyurethan, hergestellt ist.

13. Befestigungsvorrichtung nach einem der Ansprüche 1 bis 11, **dadurch gekennzeichnet, dass** jedes elastische Dämmelement (20) eine Metalldruckfeder, bevorzugt aus Federstahl, umfasst.

14. Befestigungsvorrichtung nach einem der Ansprüche 1 bis 13, **dadurch gekennzeichnet, dass** die vom Dämmelementpaar gemeinsam auf den Haltebügel (28) ausgeübte Stützkraft weniger als 450 N, bevorzugt weniger als 250 N, besonders bevorzugt ca. 20 bis 150 N, beträgt.

15. System umfassend mindestens eine Befestigungsvorrichtung nach einem der Ansprüche 1 bis 14, sowie eine Store, insbesondere eine Lamellenstore, eine Stoffstore oder einen Rollladen.

## Claims

1. Fastening device (10, 10') for a blind, having a carrier (12) which is intended to be directly or indirectly fastened to a building part, wherein the carrier takes the form of a U- or C-shaped carrier bracket (12) and comprises a carrier plate (16) and two carrier arms (17, 18) which project from the carrier plate (16); and a holding bracket (28) which is arranged, at least in certain regions, below the carrier (12),
wherein the holding bracket (28) is intended to be connected to a blind, directly or via a blind housing (30), and to carry said blind,
wherein the holding bracket (28) is supported on at least two elastic, axially resilient damping elements (20), and the respective damping element (20) is arranged between the carrier (12) and the holding bracket (28),
wherein the respective damping element (20) exerts an axial supporting force in the direction of the carrier (12),
wherein, with the blind not mounted, the holding bracket (28) is held by the axial supporting force of the respective damping element (20) - directly or via an intermediate element (40) - under a preloading force on the carrier (12), and the preloading force is less than a weight force exerted by the holding bracket (28) including blind mounted thereon,
**characterized in that** the respective damping element (20) is held on the associated carrier arm (17/18) without the use of additional fastening means.

2. Fastening device according to Claim 1, **characterized in that** one damping element (20) is arranged on each side of the holding bracket (28).

3. Fastening device according to Claim 1 or 2, **characterized in that** the holding bracket (28) is in Cor U-shaped form and comprises a holding plate (32) and two holding arms (34, 35) projecting from the holding plate (32), wherein the holding arms (34, 35) are intended to hold the blind or a blind component, preferably by means of holding hooks (36) which engage under the blind component.

4. Fastening device according to Claims 2 and 3, **characterized in that** each holding arm (34, 35) has a holding lug (39) which rests on an associated damping element (20) and preferably projects from the associated holding arm (34, 35) in a direction away from the other holding arm (35, 34).

5. Fastening device according to Claim 1, **characterized in that** the carrier arms (17, 18) are elastically deflectable.

6. Fastening device according to Claims 1 and 4, **characterized in that** each carrier arm (17, 18) has at its free end a tongue (22) which engages under a respective damping element (20) and which preferably projects from the associated carrier arm (17, 18) in the direction of the other carrier arm (18, 17) and preferably at least approximately parallel to the carrier plate (16).

7. Fastening device according to Claim 6, **characterized in that** the damping elements (20) are held by means of a clamping action between the tongue (22) of the associated carrier arm (17, 18) and the lug (39) of the associated holding arm (34, 35).

8. Fastening device according to Claim 6 or 7, **characterized in that** the connection between a respective damping element (20) and the associated tongue (22) and/or the associated lug (39) is realized without the use of additional fastening means.

9. Fastening device according to one of Claims 6 to 8, **characterized in that** each damping element (20) has two recesses in order to receive the tongue (22) of the associated carrier arm (17, 18) on the one hand and the lug (39) of the associated holding arm (34, 35) on the other hand.

10. Fastening device according to one of Claims 1 to 9, **characterized in that** each elastic damping element (20) has the form of a solid body and preferably has an H-shaped contour.

11. Fastening device according to one of Claims 1 to 10, **characterized in that**, with the blind not mounted, the holding bracket (28) is held on the carrier (12) via an intermediate element (40) under the preloading force, and the intermediate element (40) is manufactured from an elastically deformable and/or sound-damping material, preferably from plastic or cork, particularly preferably from a rubber material, in particular containing or consisting of polyurethane.

12. Fastening device according to one of Claims 1 to 11, **characterized in that** each elastic damping element (20) is produced from an elastomer material, preferably from plastic or cork, preferably a rubber material, particularly preferably containing or consisting of polyurethane.

13. Fastening device according to one of Claims 1 to 11, **characterized in that** each elastic damping element (20) comprises a metal compression spring, preferably consisting of spring steel.

14. Fastening device according to one of Claims 1 to 13, **characterized in that** the supporting force exerted jointly by the damping element pair on the holding bracket (28) is less than 450 N, preferably less than 250 N, particularly preferably approximately 20 to 150 N.

15. System comprising at least one fastening device according to one of Claims 1 to 14, and also a blind, in particular a lamellar blind, a fabric blind or a roller shutter.

## Revendications

1. Dispositif de fixation (10, 10') pour un store, comportant un support (12), lequel est destiné à être fixé directement ou indirectement à une partie d'un bâtiment,
dans lequel le support est réalisé en tant qu'un étrier de support (12) en forme de U ou de C et comporte une plaque de support (16) ainsi que deux bras de support (17, 18) faisant saillie à partir de la plaque de support (16),
et un étrier de retenue (28) disposé au moins dans certaines zones en dessous du support (12),
dans lequel l'étrier de retenue (28) est destiné à être relié directement ou indirectement à un store par le biais d'un boîtier de store (30) et à supporter ce store, dans lequel l'étrier de retenue (28) s'appuie sur au moins deux éléments d'amortissement (20) élastiques, flexibles axialement, et l'élément d'amortissement respectif (20) est disposé entre le support (12) et l'étrier de retenue (28),
dans lequel l'élément d'amortissement respectif (20) exerce une force d'appui axiale en direction du support (12), dans lequel, lorsque le store n'est pas monté, l'étrier de retenue (28) est retenu sur le support (12) sous l'effet d'une force de précontrainte par la force d'appui axiale de l'élément d'amortissement respectif (20), directement ou indirectement par le biais d'un élément intermédiaire (40), et la force de précontrainte est inférieure au poids exercé par l'étrier de retenue (28), y compris le store monté sur celui-ci,
**caractérisé en ce que** l'élément d'amortissement respectif (20) est retenu sur le bras de support associé (17/18), sans utilisation de moyens de fixation supplémentaires.

2. Dispositif de fixation selon la revendication 1, **caractérisé en ce qu'**un élément d'amortissement (20) est disposé respectivement sur les deux côtés de l'étrier de retenue (28).

3. Dispositif de fixation selon la revendication 1 ou 2, **caractérisé en ce que** l'étrier de retenue (28) est réalisé en forme de C ou de U et comporte une plaque de retenue (32) ainsi que deux bras de retenue (34, 35) faisant saillie à partir de la plaque de retenue (32), les bras de retenue (34, 35) étant destinés à retenir le store ou un composant de store, de préférence au moyen de crochets de retenue (36) venant en prise par le dessous avec le composant de store.

4. Dispositif de fixation selon les revendications 2 et 3, **caractérisé en ce que** chaque bras de retenue (34, 35) comprend une patte de retenue (39), laquelle repose sur un élément d'amortissement associé (20) et fait saillie de préférence à partir du bras de retenue associé (34, 35) de manière à s'éloigner de l'autre bras de retenue (35, 34).

5. Dispositif de fixation selon la revendication 1, **caractérisé en ce que** les bras de support (17, 18) peuvent être déviés élastiquement.

6. Dispositif de fixation selon les revendications 1 et 4, **caractérisé en ce que** chaque bras de support (17, 18) comprend, à son extrémité libre, une languette (22), laquelle vient en prise par le dessous avec un élément d'amortissement respectif (20) et fait saillie de préférence à partir du bras de support associé (17, 18) en direction de l'autre bras de support (18, 17) ainsi que de préférence au moins approximativement parallèlement à la plaque de support (16).

7. Dispositif de fixation selon la revendication 6, **caractérisé en ce que** les éléments d'amortissement (20) sont retenus de manière serrée entre la languette (22) du bras de support associé (17, 18) et la patte (39) du bras de retenue associé (34, 35).

8. Dispositif de fixation selon la revendication 6 ou 7, **caractérisé en ce que** la liaison entre un élément d'amortissement respectif (20) et la languette associée (22) et/ou la patte associée (39) est réalisée sans utilisation de moyens de fixation supplémentaires.

9. Dispositif de fixation selon l'une des revendications 6 à 8, **caractérisé en ce que** chaque élément d'amortissement (20) comprend deux évidements, afin de recevoir la languette (22) du bras de support associé (17, 18) d'une part et la patte (39) du bras de retenue associé (34, 35) d'autre part.

10. Dispositif de fixation selon l'une des revendications 1 à 9, **caractérisé en ce que** chaque élément d'amortissement élastique (20) est réalisé en tant que corps plein et présente de préférence un contour en forme de H.

11. Dispositif de fixation selon l'une des revendications 1 à 10, **caractérisé en ce que**, lorsque le store n'est pas monté, l'étrier de retenue (28) est retenu sur le support (12) sous l'effet de la force de précontrainte par le biais d'un élément intermédiaire (40), et l'élément intermédiaire (40) est fabriqué à partir d'une matière déformable élastiquement et/ou amortissant les bruits, de préférence à partir de matière synthétique ou de liège, de manière particulièrement préférée à partir d'une matière caoutchouteuse, en particulier contenant du polyuréthane ou constituée de celui-ci.

12. Dispositif de fixation selon l'une des revendications 1 à 11, **caractérisé en ce que** chaque élément d'amortissement élastique (20) est produit à partir d'une matière élastomère, de préférence à partir de matière synthétique ou de liège, de préférence à partir d'une matière caoutchouteuse, de manière particulièrement préférée contenant du polyuréthane ou constituée de celui-ci.

13. Dispositif de fixation selon l'une des revendications 1 à 11, **caractérisé en ce que** chaque élément d'amortissement élastique (20) comporte un ressort de compression métallique, de préférence en acier à ressort.

14. Dispositif de fixation selon l'une des revendications 1 à 13, **caractérisé en ce que** la force d'appui exercée par la paire d'éléments d'amortissement conjointement sur l'étrier de retenue (28) vaut moins de 450 N, de préférence moins de 250 N, de manière particulièrement préférée environ 20 à 150 N.

15. Système comportant au moins un dispositif de fixation selon l'une des revendications 1 à 14, ainsi qu'un store, en particulier un store à lamelles, un store en toile ou un volet roulant.
